# EUROPÄISCHE PATENTSCHRIFT

(11) **EP 4 632 189 B1**
(45) Veröffentlichungstag und Bekanntmachung des Hinweises auf die Patenterteilung: **04.03.2026**
(21) Anmeldenummer: 24169658.2
(22) Anmeldetag: 11.04.2024
(51) Int. Cl.: E21B 7/00, E21B 19/086, E21B 7/02

(54) **BOHRANTRIEBSANORDNUNG**
DRILL DRIVE ASSEMBLY
ENSEMBLE D'ENTRAÎNEMENT DE FORAGE

(43) Veröffentlichungstag der Anmeldung: 15.10.2025
(73) Patentinhaber: Klemm Bohrtechnik GmbH, 57489 Drolshagen (DE)
(72) Erfinder: BLENS, Jochen, 57489 Drolshagen-Schreibershof (DE); WEBER, Hans-Jürgen, 57482 Wenden-Heid (DE); JUNG, Frank, 57462 Olpe (DE)
(74) Vertreter: Wunderlich & Heim Patentanwälte PartG mbB

(56) Entgegenhaltungen:
- EP-A1- 0 358 786
- EP-A2- 2 626 506
- CN-A- 105 927 162
- DE-C1- 3 503 893
- US-A1- 2013 028 664

## Beschreibung

Die Erfindung betrifft eine Bohrantriebsanordnung für ein Doppelbohrgestänge mit einem Außengestänge und einem Innengestänge, welches zumindest abschnittsweise innerhalb des Außengestänges entlang einer Bohrachse angeordnet ist, mit einem Außengestängeantrieb zum drehenden Antreiben des Außengestänges, einer ersten Trägereinheit, an welcher der Außengestängeantrieb angeordnet ist, einem Innengestängeantrieb zum drehenden Antreiben des Innengestänges, wobei der Innengestängeantrieb axial versetzt zum Außengestängeantrieb angeordnet ist, einer zweiten Trägereinheit, an welcher der Innengestängeantrieb angeordnet ist, und einer Verschiebeeinrichtung, mit welcher der Innengestängeantrieb mit der zweiten Trägereinheit relativ zum Außengestängeantrieb mit der ersten Trägereinheit axial verschiebbar ist, gemäß dem Oberbegriff des Anspruchs 1.

Für Bohrungen in Überlagerungs- und nicht standfesten Böden werden häufig Bohranlagen oder Bohrantriebsanordnungen verwendet, welche unabhängige Antriebe für die Drehbewegung eines Schutz- oder Außenrohrs und eines inneren Bohrgestänges aufweisen. Diese Bohrantriebsanordnungen für solche Doppelbohrgestänge werden häufig als Doppelkopfbohranlagen bezeichnet. Bei Doppelkopfbohranlagen ist es vorteilhaft, wenn das innere Bohrgestänge gegenüber dem äußeren rohrförmigen Bohrgestänge, also dem Schutzrohr, in Längsrichtung der Bohrachse verschoben werden kann. Dies erleichtert nicht nur Verschraubvorgänge beim Gestängeein- und ausbau, sondern es bietet weitere, bohrtechnische Vorteile. Zum Beispiel kann die Bohrkrone am Bohrgestängeende gegenüber der Ringbohrkrone am Schutzrohr vor- oder nacheilend eingestellt werden, je nachdem, welche Bodenart beim Bohren angetroffen wird.

Bei einer Doppelkopfbohranlage ist der Antrieb für das äußere Schutzrohr in der Regel der dem Bohrloch zugewandte, "vordere" Antrieb. Der Antrieb für das innere Bohrgestänge ist der dahinterliegende, "hintere" Antrieb. Dabei wird ein stangenförmiger Gestängeadapter für das Bohrgestänge durch die Hohlwelle des vorderen Antriebs geführt, damit beide Verbindungsanschlüsse, zum Beispiel in Form von Gewinden, sowohl für das äußere Schutzrohr als auch für das innere Bohrgestänge noch "vor" bzw. "unter" dem "vorderen" Antrieb liegen, um eine einfache Zugänglichkeit beim Gestängewechsel zu gewähren.

Die Funktion der Relativverschiebung des hinteren Antriebs wird dadurch gegeben, dass dieser Antrieb auf einem eigenen Schlitten montiert ist, welcher auch Tandemschlitten genannt werden kann, der auf einem Grundschlitten, auf welchem der vordere Antrieb montiert ist, relativ zu diesem in Richtung der Bohrachse verschoben werden kann. Zur Verschiebung dient hierzu ein Stellelement, üblicherweise bestehend aus mindestens einem Hydraulikzylinder, welcher einerseits am Grundschlitten und andererseits am Tandemschlitten befestigt ist. Derartige gattungsgemäße Bohrantriebsanordnungen mit einer solchen Verschiebeeinrichtung für eine Relativverschiebung der Antriebe sind etwa bekannt aus den Dokumenten DE 19930504 B4, DE 3503893 C1, DE 8509145 U1, DE 19732479 C1 oder DE 202007001858 U1.

Bei einer Sonderform, welche aus der DE 10005475 A1 hervorgeht, ist der Stellantrieb in Form eines Hydraulikzylinders einerseits fest mit dem Grundschlitten verbunden, andererseits drehbar mit der Drehdurchführung, der sogenannte Spülkopf, des hinteren Antriebs für das Bohrgestänge.

Eine weitere, bekannte Ausführung gemäß der EP 0860580 B1 gibt es in der Form, dass der Antrieb für das Bohrgestänge einen Schlitten aufweist, der wie der Schlitten des vorderen Antriebs direkt auf einer Lafette geführt wird. In diesem Fall gibt es ein Stellelement, welches den hinteren Schlitten relativ zum vorderen Schlitten positionieren kann. Das Vorschubsystem der Bohrlafette ist lediglich am vorderen Schlitten befestigt.

Bei allen bekannten Ausführungen sind die Funktion der Verschiebung und die Funktion der linearen Führung des Tandemschlittens als Trägereinheit für den hinteren Antrieb voneinander getrennt und es wird meistens ein zweiter Schlitten (Tandemschlitten) benötigt. Bei dieser Bauweise müssen sowohl die Befestigungen für das Stellelement, die Linearführungen als auch der Tandemschlitten oder zumindest Führungsflächen am hinteren Drehantrieb hergestellt und montiert werden.

Der Erfindung liegt die **Aufgabe** zugrunde, eine Bohrantriebsanordnung für ein Doppelbohrgestänge anzugeben, welches einen besonders effizienten und kompakten Aufbau aufweist.

Die Aufgabe wird nach der Erfindung durch eine Bohrantriebsanordnung mit den Merkmalen des Anspruchs 1 gelöst. Bevorzugte Ausführungsformen der Erfindung sind in den abhängigen Ansprüchen angegeben.

Bei der erfindungsgemäßen Bohrantriebsanordnung ist vorgesehen, dass die Verschiebeeinrichtung mindestens eine Führungsstange mit einem feststehenden Kolbenabschnitt aufweist, wobei die Führungsstange entweder an der ersten Trägereinheit oder an der zweiten Trägereinheit fest angebracht ist, dass auf der mindestens einen Führungsstange mindestens ein Stellzylindergehäuse mit einem Kolbenhohlraum schlittenartig verschiebbar gelagert und geführt ist, in welchem der Kolbenabschnitt der Führungsstange angeordnet ist und welcher zum Verschieben des Stellzylindergehäuses entlang der Führungsstange mit einem Druckfluid beaufschlagbar ist, wobei sich die Führungsstange durch den Kolbenhohlraum hindurch erstreckt, und dass an dem Stellzylindergehäuse die zweite Trägereinheit beziehungsweise die erste Trägereinheit angebracht ist, an welcher die mindestens eine Führungsstange nicht fest angebracht ist.

Durch die erfindungsgemäße Ausgestaltung ergibt sich eine wesentliche Vereinfachung des Aufbaus der Bohrantriebsanordnung. Eine funktionale Trennung zwischen Führung und Stellelement ist sozusagen aufgehoben. Nach der Erfindung umfasst die Verschiebeeinrichtung mindestens eine Führungsstange mit einem daran angeordneten Kolbenabschnitt. Die Führungsstange ist dabei entweder an der ersten Trägereinheit für den Außengestängeantrieb oder an der zweiten Trägereinheit für den Innengestängeantrieb angebracht. Statt eines separaten Tandemschlittens wird unmittelbar auf der mindestens einen Führungsstange ein Stellzylindergehäuse mit einem inneren Kolbenhohlraum schlittenartig verschiebbar gelagert. Der Kolbenabschnitt an der Führungsstange liegt in dem inneren Kolbenhohlraum des Stellzylindergehäuses und bildet so unmittelbar ein Stellelement für die Verschiebeeinrichtung. Durch entsprechendes Beaufschlagen des inneren Kolbenhohlraumes des Stellzylindergehäuses mit einem Druckfluid kann dieses vorzugsweise reversierend entlang auf der Führungsstange verschoben werden. An dem Stellzylindergehäuse ist die andere Trägereinheit angebracht, welche nicht unmittelbar mit der Kolbenstange fest verbunden ist.

Neben der erheblichen baulichen Vereinfachung kann die geometrische Genauigkeit, insbesondere die Fluchtung der Achsen des Innengestängeantriebes und des Au-ßengestängeantriebes wesentlich verbessert werden, etwa da ein Spiel von Halsbuchsen eines Stellzylinders wesentlich enger toleriert werden kann als ein Spiel, das ein Tandemschlitten gegenüber einem Grundschlitten aufweisen müsste.

Das erfindungsgemäße Anordnung kann insbesondere einen sogenannten Gleichlaufzylinder umfassen, welcher auch als Gleichgang- oder Lenkzylinder bezeichnet werden kann. Dieser ist technisch gesehen ein doppelwirkender, hydraulischer Linearantrieb mit einem Zylindergehäuse und einer beidseitig auf dem Gehäuse abgedichtet heraustretenden Führungs- oder Kolbenstange. Der mindestens eine vorgesehene Gleichlaufzylinder kann am Stellzylindergehäuse vorzugsweise Befestigungsmöglichkeiten für den Drehantrieb aufweisen, insbesondere für den Innengestängeantrieb. Ebenso können an den freien Enden der Führungsstange Befestigungselemente zum Befestigen an der anderen Trägereinheit, insbesondere der ersten Trägereinheit für den Außengestängeantrieb, angeordnet sein.

Eine bevorzugte Ausführungsform der Erfindung besteht darin, dass mindestens zwei Führungsstangen mit jeweils einem Stellzylindergehäuse angeordnet sind, wobei die Stellzylindergehäuse vorzugsweise fest miteinander verbunden sind. Die Anordnung von zwei oder mehreren Führungsstangen erhöht die Führungsgenauigkeit der so gebildeten Linearführung. Zudem kann an jeder weiteren zusätzlichen Führungsstange ein Stellzylindergehäuse angeordnet werden, so dass auch entsprechend höhere Stellkräfte zum Verschieben der Trägereinheiten mit den Antrieben relativ zueinander erzeugt werden können. Grundsätzlich könnten auch Führungsstangen oder andere Linearführungen zur Erhöhung der Führungsgenauigkeit ohne zusätzliches Stellzylindergehäuse angeordnet sein.

Nach einer Weiterbildung der Erfindung ist es vorteilhaft, dass die mindestens eine Führungsstange an der ersten Trägereinheit mit dem Außengestängeantrieb fest angebracht ist, wobei die zweite Trägereinheit mit dem Innengestängeantrieb verschiebbar entlang der mindestens einen Führungsstange gelagert und geführt ist.

Die erste Trägereinheit mit dem Außengestängeantrieb kann dabei selbst als ein Schlitten, insbesondere als ein sogenannter Grundschlitten, ausgebildet sein, welcher entlang eines Mastes oder einer Lafette geführt sein kann. Relativ zu der ersten Trägereinheit kann die zweite Trägereinheit mit dem Innengestängeantrieb verschiebbar gelagert sein. Die zweite Trägereinheit wird also gegenüber der ersten Trägereinheit mit dem Außengestängeantrieb verschiebbar gelagert. Somit kann das Innengestänge gegenüber dem Außengestänge, dem sogenannten Schutzrohr, entsprechend einem vorgegebenen Verfahrweg axial verschoben werden.

Grundsätzlich kann die mindestens eine Führungsstange an der einen Trägereinheit einseitig fest angeordnet sein, so dass die Führungsstange ein freies Ende aufweist. Eine besonders stabile Anordnung wird nach einer Ausführung der Erfindung dadurch erzielt, dass die mindestens eine Führungsstange zwei gegenüberliegende Endbereiche aufweist, welche entweder beide an der ersten Trägereinheit oder beide an der zweiten Trägereinheit befestigt sind. Es sind also die beiden Enden einer Führungsstange jeweils an der ersten Trägereinheit oder der zweiten Trägereinheit befestigt. Hierdurch wird eine besonders stabile Anordnung der Führungsstange an einer der Trägereinheiten erreicht, so dass die hierzu verschiebbare andere Trägereinheit sehr genau verschiebbar geführt werden kann.

Die Führungsstange kann jeden geeigneten Querschnitt aufweisen, insbesondere einen eckigen oder polygonalen Querschnitt. Besonders bevorzugt ist die Führungsstange zylindrische mit einem kreisrunden Querschnitt ausgeführt.

Eine weitere vorteilhafte Ausgestaltung der Erfindung liegt darin, dass der Kolbenabschnitt der Führungsstange den Kolbenraum in dem Stellzylindergehäuse in zwei voneinander getrennte Druckräume unterteilt, welche zum reversierenden Verschieben des Stellzylindergehäuses auf der Führungsstange jeweils mit einem Druckfluid beaufschlagbar sind. Das Druckfluid kann beispielsweise Druckluft oder vorzugsweise ein Hydrauliköl sein. An dem Stellzylindergehäuse sind entsprechende Anschlüsse und Leitungen für das Druckfluid angeordnet, so dass über eine geeignete Steuer- und/oder Ventileinrichtung die einzelnen Druckräume gezielt mit dem Druckfluid beaufschlagt beziehungsweise entlüftet werden können. Es kann so eine gewünschte Stellposition des Stellzylindergehäuses entlang der Führungsstange eingestellt und auch gehalten werden.

Eine besonders gute Führungseigenschaft wird nach einer Weiterbildung der Erfindung dadurch erzielt, dass das Stellzylindergehäuse mindestens einen, vorzugsweise zwei Führungsabschnitte aufweist, der/die passend zu einem Außendurchmesser der Führungsstange zum Bilden einer Linearführung ausgebildet ist/sind. Der mindestens eine Führungsabschnitt kann insbesondere als eine Führungs- oder Gleitbuchse ausgebildet sein, welche passend auf der Führungsstange geführt ist. Insbesondere bei der Anordnung von zwei oder mehr Führungsstangen kann so eine sehr exakte, nahezu spielfreie Linearführung effizient erzielt werden.

Der mindestens eine Führungsabschnitt kann insbesondere aus einem geeigneten gleitfähigen Material, etwa einem Bronze- oder Messingmaterial, ausgebildet sein. Soweit notwendig, können auch ein oder mehrere Dichtungsringe an dem mindestens einen Führungsabschnitt ausgebildet sein, so dass der Kolbenhohlraum des Stellzylindergehäuses nach außen druckdicht abgeschlossen ist.

Nach einer Weiterbildung der Erfindung ist es bevorzugt, dass der Innengestängeantrieb und/oder der Außengestängeantrieb einen oder mehrere Antriebsmotore und/oder eine Schlageinheit umfasst. Vorzugsweise können ein oder zwei Antriebe angeordnet sein. Mit einer Schlageinheit, welche insbesondere an dem hinteren Innengestängeantrieb angeordnet sein kann, können zusätzliche Schlagimpulse für ein Schlagdrehbohren ausgeübt werden.

Besonders vorteilhaft ist es dabei, dass der mindestens eine Antriebsmotor als ein Elektromotor, ein druckluftbetriebener Motor oder als ein Hydraulikmotor ausgebildet ist. Grundsätzlich können auch andere Antriebsmotoren vorgesehen sein, welche einen drehenden Antrieb des Innengestänges beziehungsweise des Außengestänges erzeugen können. Die genannten Motore ermöglichen einen besonders kompakten Aufbau.

Die Antriebe können als ein Direktantrieb zum direkten Antreiben des jeweiligen Gestänges ausgeführt sein. Besonders zweckmäßig ist es nach einer Ausführungsvariante der Erfindung, dass der Innengestängeantrieb und/oder der Außengestängeantrieb ein oder mehrere Getriebe umfasst. Das Getriebe kann insbesondere als ein Untersetzungsgetriebe ausgebildet sein, durch welches ein erhöhtes Drehmoment bei einer verringerten Drehzahl erzielt werden kann.

Die erfindungsgemäße Bohrantriebsanordnung kann grundsätzlich überall dort eingesetzt werden, wo ein Doppelbohrgestänge mit Außengestänge und Innengestänge drehend angetrieben werden.

Nach einer Ausgestaltung umfasst die Erfindung ein Bohrgerät mit einem Trägergerät und einem Mast oder einer Lafette, entlang welchem/welcher eine Bohrantriebsanordnung für ein Doppelbohrgestänge verschiebbar gelagert ist, wobei die Bohrantriebsanordnung erfindungsgemäß ausgebildet ist. Durch den Einsatz der erfindungsgemäßen Bohranordnung bei einem Bohrgerät, insbesondere zum Erd- und Gesteinsbohren, können mit dem Bohrgerät die zuvor beschriebenen Vorteile erzielt werden.

An dem Trägergerät kann ein im Betrieb im Wesentlichen vertikal gerichteter Mast oder eine im Raum relativ frei verstellbare Lafette angeordnet sein. Mit einer Lafette kann auch eine im Wesentlichen horizontale oder dazu schräg gerichtete Position der Bohrachse eingestellt werden. Das Innengestänge und das Außengestänge sind vorzugsweise koaxial zueinander angeordnet.

Grundsätzlich kann das Bohrgerät als ein stationäres Bohrgerät ausgeführt sein. Besonders bevorzugt ist es nach einer Weiterbildung, dass das Trägergerät verfahrbar ausgebildet ist, insbesondere mit einem Raupenfahrwerk.

Die Erfindung wird nachfolgend anhand von bevorzugten Ausführungsbeispielen weiter erläutert, die schematisch in den Zeichnungen dargestellt sind. In den Zeichnungen zeigen:
- Fig. 1: eine Seitenansicht einer erfindungsgemäßen Bohrantriebsanordnung in einem ersten Betriebszustand;
- Fig. 2: eine Draufsicht auf die Bohrantriebsanordnung von Fig. 1 von oben;
- Fig. 3: eine Seitenansicht einer erfindungsgemäßen Bohrantriebsanordnung in einem zweiten Betriebszustand;
- Fig. 4: eine Draufsicht auf die Bohrantriebsanordnung von Fig. 3 von oben; und
- Fig. 5: eine vergrößerte Querschnittansicht zu einer Verschiebeeinrichtung der Bohrantriebsanordnung nach den Figuren 1 bis 4.

Gemäß den Figuren 1 und 2 weist eine erfindungsgemäße Bohrantriebsanordnung 10 eine erste Trägereinheit 20 auf, welche schlittenartig mit einer unteren Schlittenführung 22 zum Führen entlang einer Linearführung an einem Mast oder einer Lafette eines Trägergerätes ausgebildet sein kann.

An der ersten Trägereinheit 20 ist ein Außengestängeantrieb 30 zum drehenden Antreiben eines nur teilweise angedeuteten rohrförmigen Außengestänges 20 um eine Bohrachse 1 angebracht. Der Bohrgestängeantrieb 30 kann entsprechend der Darstellung in den Figuren 1 und 2 zwei Antriebsmotoren 32 aufweisen, welche gemeinsam ein erstes Getriebe 34 antreiben, über welches ein Drehmoment über eine entsprechende Gestängeverbindung auf das Außengestänge 2 übertragen wird.

Koaxial zu dem rohrförmigen Außengestänge 2 ist ein innenliegendes Innengestänge 4 angeordnet, welches durch den Außengestängeantrieb 30 hindurch bis zu einem in Richtung der Bohrachse 1 dahinterliegenden Innengestängeantrieb 50 ragt. Der Innengestängeantrieb 50 kann vorzugsweise ebenfalls zwei Antriebsmotoren 52 aufweisen, welche über ein gemeinsames zweites Getriebe 54 das Innengestänge 4 drehend um die Bohrachse 1 antreiben. Die Drehrichtung von Außengestänge 2 und Innengestänge 4 kann gleich oder unterschiedlich sein.

Für ein axiales Verschieben des Innengestängeantriebes 50 mit dem Innengestänge 4 relativ zu dem Außengestängeantrieb 30 mit dem Außengestänge 2 ist gemäß dem dargestellten Ausführungsbeispiel der Innengestängeantrieb 50 an einer zweiten Trägereinheit 40 angeordnet, welche über eine Verschiebeeinrichtung 60 in Richtung der Bohrachse 1 relativ zu der ersten Trägereinheit 20 mit dem Innengestängeantrieb 50 verschoben werden kann.

In den Figuren 1 und 2 ist die Bohrantriebsanordnung 10 in einem ersten Betriebszustand dargestellt, bei welchem der Innengestängeantrieb 50 mit der zweiten Trägereinheit 40 in eine hintere Position verfahren ist, in welcher der Innengestängeantrieb 50 weiter von dem Außengestängeantrieb 30 beabstandet ist.

Im dargestellten Ausführungsbeispiel umfasst die Verschiebeeinrichtung 60 zwei zueinander parallel angeordnete Führungsstangen 62, welche jeweils mit ihren beiden freien Enden an der schlittenartigen ersten Trägereinheit 20 befestigt sind. Auf jeder Führungsstange 62 ist ein zylindrisches oder kastenförmiges Stellzylindergehäuse 70 verschiebbar gelagert, wobei die beiden Stellzylindergehäuse 70 über die zweite Trägereinheit 40 mit dem Innengestängeantrieb 50 fest miteinander verbunden sind.

Mit der Verschiebeeinrichtung 60 kann die zweite Trägereinheit 40 mit dem Innengestängeantrieb 50 dem Innengestänge 4 axial verschoben werden. In den Figuren 3 und 4 ist die Bohrantriebsanordnung 10 in einem zweiten Betriebszustand dargestellt, bei welchem der Innengestängeantrieb 50 mit der zweiten Trägereinheit 40 von der hinteren Position gemäß den Figuren 1 und 2 in eine vordere Position verfahren ist, in welcher der Innengestängeantrieb 50 nahe dem Außengestängeantrieb 30 angeordnet ist.

Der Aufbau und die Funktionsweise zu einem Stellzylindergehäuse 70 der Verschiebeeinrichtung 60 werden näher in Zusammenhang mit Fig. 3 erläutert.

Gemäß Fig. 3 weist das Stellzylindergehäuse 70 einen inneren Kolbenhohlraum 72 auf, durch welchen sich axial hindurch jeweils die Führungsstange 62 erstreckt. In einem Mittenbereich der Führungsstange 62 ist ein Kolbenabschnitt 64 ausgebildet, welcher im dargestellten Ausführungsbeispiel aus zwei scheibenförmigen Bereichen mit zwei dazwischen angeordneten Radialdichtungen 66 ausgebildet ist. Durch den Kolbenabschnitt 64 wird der Kolbenhohlraum 72 in dem Stellzylindergehäuse 70 in zwei voreinander druckdicht getrennte Druckräume 73, 74 unterteilt. Durch schematisch angedeutete Druckfluidleitungen 80 können die einzelnen Druckräume 73, 74 gezielt mit einem Druckfluid, insbesondere einem Hydrauliköl, beaufschlagt beziehungsweise entlüftet werden, um so eine gezielte Verschiebung des Stellzylindergehäuses 70 gegenüber der Führungsstange 62 und damit des Innengestängeantriebs 50 zu bewirken.

Neben der eigentlichen Verschiebefunktion erfüllt das Stellzylindergehäuse 70 auch eine Führungsfunktion, wobei in dem dargestellten Ausführungsbeispiel ein erster Führungsabschnitt 75 und ein zweiter Führungsabschnitt 76 ausgebildet sind, welche jeweils eine Führungsbuchse 79 aufweisen können. Die Innenöffnungen der Führungsbuchsen 79 können zusammen mit dem Außenumfang der vorzugsweise zylindrischen Führungsstange 62 eine Gleitpassung und damit eine Linearführung bilden. An den beiden Führungsabschnitten 75, 76 können jeweils ein oder mehrere Dichtringe 78 angeordnet sein, um den jeweils angrenzenden Druckraum 73, 74 gegenüber der Außenatmosphäre druckfest abzudichten. Die so ausgebildete Verschiebeeinrichtung 60 kann auch als ein Gleichlaufzylinder bezeichnet werden, welcher sowohl eine Verschiebefunktion als auch eine Linearführungsfunktion übernimmt.

An den freien Enden der jeweiligen Führungsstange 62 können beispielsweise als Befestigungselemente 68 Befestigungsaugen ausgebildet sein, um so die Führungsstange 62 an der entsprechenden Trägereinheit, hier der ersten Trägereinheit 20, beidseitig zu befestigen.

Gegenüber einer herkömmlichen Stelleinrichtung an einer Bohrantriebsanordnung für ein Doppelbohrgestänge kann bei der erfindungsgemäßen Bohrantriebsanordnung 10 ein kompakterer und insgesamt leichterer Aufbau erreicht werden. Dies spart Platz und Gewicht, was insbesondere hinsichtlich einer üblichen Anordnung der Bohrantriebsanordnung 10 an einem Mast oder einer Lafette die Kippgefahr reduziert und eine Erhöhung der maximal erzielbaren Bohrtiefe ermöglicht.

## Patentansprüche

1. Bohrantriebsanordnung für ein Doppelbohrgestänge mit einem Außengestänge (2) und einem Innengestänge (4), welches zumindest abschnittsweise innerhalb des Außengestänges (2) entlang einer Bohrachse (1) angeordnet ist, mit
- einem Außengestängeantrieb (30) zum drehenden Antreiben des Außengestänges (2),
- einer ersten Trägereinheit (20), an welcher der Außengestängeantrieb (30) angeordnet ist,
- einem Innengestängeantrieb (50) zum drehenden Antreiben des Innengestänges (4), wobei der Innengestängeantrieb (50) axial versetzt zum Außengestängeantrieb (30) angeordnet ist,
- einer zweiten Trägereinheit (40), an welcher der Innengestängeantrieb (50) angeordnet ist, und
- einer Verschiebeeinrichtung (60), mit welcher der Innengestängeantrieb (50) mit der zweiten Trägereinheit (40) relativ zum Außengestängeantrieb (30) mit der ersten Trägereinheit (20) axial verschiebbar ist,
**dadurch gekennzeichnet ,**
- **dass** die Verschiebeeinrichtung (60) mindestens eine Führungsstange (62) mit einem feststehenden Kolbenabschnitt (64) aufweist, wobei die Führungsstange (62) entweder an der ersten Trägereinheit (20) oder an der zweiten Trägereinheit (40) fest angebracht ist,
- **dass** auf der mindestens einen Führungsstange (62) mindestens ein Stellzylindergehäuse (70) mit einem Kolbenhohlraum (72) schlittenartig verschiebbar gelagert und geführt ist, in welchem der Kolbenabschnitt (64) der Führungsstange (62) angeordnet und welcher zum Verschieben des Stellzylindergehäuses (70) entlang der Führungsstange (62) mit einem Druckfluid beaufschlagbar ist, wobei sich die Führungsstange (62) durch den Kolbenhohlraum (72) hindurch erstreckt, und
- **dass** an dem Stellzylindergehäuse (70) die zweite Trägereinheit (40) beziehungsweise die erste Trägereinheit (20) angeordnet ist, an welcher die mindestens eine Führungsstange (62) nicht fest angebracht ist.

2. Bohrantriebsanordnung nach Anspruch 1,
**dadurch gekennzeichnet,**
**dass** mindestens zwei Führungsstangen (62) mit jeweils einem Stellzylindergehäuse (70) angeordnet sind, wobei die Stellzylindergehäuse (70) vorzugsweise fest miteinander verbunden sind.

3. Bohrantriebsanordnung nach Anspruch 1 oder 2,
**dadurch gekennzeichnet,**
**dass** die mindestens eine Führungsstange (62) an der ersten Trägereinheit (20) mit dem Außengestängeantrieb (30) fest angebracht ist, wobei die zweite Trägereinheit (40) mit dem Innengestängeantrieb (50) verschiebbar entlang der mindestens einen Führungsstange (62) gelagert und geführt ist.

4. Bohrantriebsanordnung nach einem der Ansprüche 1 bis 3,
**dadurch gekennzeichnet,**
**dass** die mindestens eine Führungsstange (62) zwei gegenüberliegende Endbereiche aufweist, welche entweder beide an der ersten Trägereinheit (20) oder beide an der zweiten Trägereinheit (40) befestigt sind.

5. Bohrantriebsanordnung nach einem der Ansprüche 1 bis 4,
**dadurch gekennzeichnet,**
**dass** der Kolbenabschnitt (64) der Führungsstange (62) den Kolbenhohlraum (72) in dem Stellzylindergehäuse (70) in zwei voneinander getrennte Druckräume (73, 74) unterteilt, welche zum reversierenden Verschieben des Stellzylindergehäuses (70) auf der Führungsstange (62) jeweils mit einem Druckfluid beaufschlagbar sind.

6. Bohrantriebsanordnung nach einem der Ansprüche 1 bis 5,
**dadurch gekennzeichnet,**
**dass** das Stellzylindergehäuse (70) mindestens einen, vorzugsweise zwei Führungsabschnitte (75, 76) aufweist, welcher passend zu einem Außendurchmesser der Führungsstange (62) zum Bilden einer Linearführung ausgebildet ist.

7. Bohrantriebsanordnung nach einem der Ansprüche 1 bis 6,
**dadurch gekennzeichnet,**
**dass** der Außengestängeantrieb (30) und/oder der Innengestängeantrieb (50) einen oder mehrere Antriebsmotore (32, 52) und/oder eine Schlageinheit umfasst.

8. Bohrantriebsanordnung nach Anspruch 7,
**dadurch gekennzeichnet,**
**dass** der mindestens eine Antriebsmotor (32, 52) als ein Elektromotor, ein druckluftbetriebener Motor oder ein Hydraulikmotor ausgebildet ist.

9. Bohrantriebsanordnung nach einem der Ansprüche 1 bis 8,
**dadurch gekennzeichnet,**
**dass** der Außengestängeantrieb (30) und/oder der Innengestängeantrieb (50) einen oder mehrere Getriebe (34, 54) umfasst.

10. Bohrgerät mit
einem Trägergerät und
einem Mast oder einer Lafette, entlang welchem/welcher eine Bohrantriebsanordnung (10) für ein Doppelbohrgestänge verschiebbar gelagert ist, **dadurch gekennzeichnet,**
**dass** die Bohrantriebsanordnung (10) nach einem der Ansprüche 1 bis 9 ausgebildet ist.

11. Bohrgerät nach Anspruch 10,
**dadurch gekennzeichnet,**
**dass** das Trägergerät verfahrbar ausgebildet ist, insbesondere mit einem Raupenfahrwerk.

## Claims

1. Drilling drive assembly for a double drill string comprising an outer drill string (2) and an inner drill string (4), which is arranged at least in sections inside the outer drill string (2) along a drilling axis (1), comprising
- an outer drill string drive (30) for rotationally driving the outer drill string (2),
- a first carrier unit (20), on which the outer drill string drive (30) is arranged,
- an inner drill string drive (50) for rotationally driving the inner drill string (4), wherein the inner drill string drive (50) is arranged axially offset relative to the outer drill string drive (30),
- a second carrier unit (40), on which the inner drill string drive (50) is arranged, and
- a displacement device (60) by means of which the inner drill string drive (50) together with the second carrier unit (40) is axially displaceable relative to the outer drill string drive (30) together with the first carrier unit (20),
**characterized in that**
- the displacement device (60) comprises at least one guide rod (62) with a stationary piston section (64), wherein the guide rod (62) is fixedly mounted either on the first carrier unit (20) or on the second carrier unit (40),
- on the at least one guide rod (62), at least one actuating cylinder housing (70) having a piston cavity (72) is mounted and guided so as to be slidably displaceable in a carriage-like manner, in which the piston section (64) of the guide rod (62) is arranged and which can be acted upon with a pressure fluid for displacing the actuating cylinder housing (70) along the guide rod (62), wherein the guide rod (62) extends through the piston cavity (72), and
- the second carrier unit (40) or respectively the first carrier unit (20) is arranged on the actuating cylinder housing (70), on which the at least one guide rod (62) is not fixedly mounted.

2. Drilling drive assembly according to claim 1,
**characterized in that**
at least two guide rods (62) each having an actuating cylinder housing (70) are arranged, wherein the actuating cylinder housings (70) are preferably fixedly connected to one another.

3. Drilling drive assembly according to claim 1 or 2,
**characterized in that**
the at least one guide rod (62) is fixedly mounted on the first carrier unit (20) with the outer drill string drive (30), wherein the second carrier unit (40) with the inner drill string drive (50) is mounted and guided so as to be displaceable along the at least one guide rod (62).

4. Drilling drive assembly according to one of claims 1 to 3,
**characterized in that**
the at least one guide rod (62) has two opposite end regions, which are either both fastened to the first carrier unit (20) or both fastened to the second carrier unit (40).

5. Drilling drive assembly according to one of claims 1 to 4,
**characterized in that**
the piston section (64) of the guide rod (62) divides the piston cavity (72) in the actuating cylinder housing (70) into two pressure chambers (73, 74) separated from one another, which can each be acted upon with a pressure fluid for reversibly displacing the actuating cylinder housing (70) on the guide rod (62).

6. Drilling drive assembly according to one of claims 1 to 5,
**characterized in that**
the actuating cylinder housing (70) comprises at least one, preferably two, guide sections (75, 76), which are designed to match an outer diameter of the guide rod (62) for forming a linear guide.

7. Drilling drive assembly according to one of claims 1 to 6,
**characterized in that**
the outer drill string drive (30) and/or the inner drill string drive (50) comprises one or more drive motors (32, 52) and/or a percussion unit.

8. Drilling drive assembly according to claim 7,
**characterized in that**
the at least one drive motor (32, 52) is designed as an electric motor, a compressed-air-driven motor, or a hydraulic motor.

9. Drilling drive assembly according to one of claims 1 to 8,
**characterized in that**
the outer drill string drive (30) and/or the inner drill string drive (50) comprises one or more gear units (34, 54).

10. Drilling rig comprising
a carrier vehicle, and
a mast or a feed frame, along which a drilling drive assembly (10) for a double drill string is mounted so as to be displaceable,
**characterized in that**
the drilling drive assembly (10) is designed according to one of claims 1 to 9.

11. Drilling rig according to claim 10,
**characterized in that**
the carrier apparatus is designed to be movable, in particular with a crawler undercarriage.

## Revendications

1. Ensemble d'entraînement de forage pour un train de tiges de forage double comprenant un train de tiges extérieur (2) et un train de tiges intérieur (4), lequel est disposé au moins par sections à l'intérieur du train de tiges extérieur (2) le long d'un axe de forage (1), comprenant
un entraînement du train de tiges extérieur (30) destiné à entraîner en rotation le train de tiges extérieur (2),
une première unité porteuse (20), sur laquelle est disposé l'entraînement du train de tiges extérieur (30),
un entraînement du train de tiges intérieur (50) destiné à entraîner en rotation le train de tiges intérieur (4), l'entraînement du train de tiges intérieur (50) étant disposé axialement décalé par rapport à l'entraînement du train de tiges extérieur (30),
une seconde unité porteuse (40), sur laquelle est disposé l'entraînement du train de tiges intérieur (50), et
un dispositif de déplacement (60), au moyen duquel l'entraînement du train de tiges intérieur (50) avec la seconde unité porteuse (40) est déplaçable axialement par rapport à l'entraînement du train de tiges extérieur (30) avec la première unité porteuse (20),
**caractérisé en ce que**
le dispositif de déplacement (60) comprend au moins une tige de guidage (62) comportant une section de piston fixe (64), la tige de guidage (62) étant fixée soit sur la première unité porteuse (20), soit sur la seconde unité porteuse (40),
sur la au moins une tige de guidage (62) est monté et guidé de manière coulissante, sous forme de chariot, au moins un boîtier de cylindre de réglage (70) comportant une cavité de piston (72), dans laquelle est disposée la section de piston (64) de la tige de guidage (62) et lequel peut être soumis à un fluide sous pression afin de déplacer le boîtier de cylindre de réglage (70) le long de la tige de guidage (62), la tige de guidage (62) s'étendant à travers la cavité de piston (72), et
sur le boîtier de cylindre de réglage (70) est disposée la seconde unité porteuse (40) respectivement la première unité porteuse (20), sur laquelle la au moins une tige de guidage (62) n'est pas fixée.

2. Ensemble d'entraînement de forage selon la revendication 1,
**caractérisé en ce que**
au moins deux tiges de guidage (62) comportant chacune un boîtier de cylindre de réglage (70) sont disposées, les boîtiers de cylindre de réglage (70) étant de préférence fixés rigidement les uns aux autres.

3. Ensemble d'entraînement de forage selon la revendication 1 ou 2,
**caractérisé en ce que**
la au moins une tige de guidage (62) est fixée sur la première unité porteuse (20) avec l'entraînement du train de tiges extérieur (30), la seconde unité porteuse (40) avec l'entraînement du train de tiges intérieur (50) étant montée et guidée de manière déplaçable le long de la au moins une tige de guidage (62).

4. Ensemble d'entraînement de forage selon l'une des revendications 1 à 3,
**caractérisé en ce que**
la au moins une tige de guidage (62) présente deux zones d'extrémité opposées, lesquelles sont soit toutes deux fixées sur la première unité porteuse (20), soit toutes deux fixées sur la seconde unité porteuse (40).

5. Ensemble d'entraînement de forage selon l'une des revendications 1 à 4,
**caractérisé en ce que**
la section de piston (64) de la tige de guidage (62) divise la cavité de piston (72) dans le boîtier de cylindre de réglage (70) en deux chambres de pression (73, 74) distinctes l'une de l'autre, lesquelles peuvent chacune être soumises à un fluide sous pression afin de déplacer de manière réversible le boîtier de cylindre de réglage (70) sur la tige de guidage (62).

6. Ensemble d'entraînement de forage selon l'une des revendications 1 à 5,
**caractérisé en ce que**
le boîtier de cylindre de réglage (70) comprend au moins une, de préférence deux, sections de guidage (75, 76), lesquelles sont conçues de manière adaptée à un diamètre extérieur de la tige de guidage (62) afin de former un guidage linéaire.

7. Ensemble d'entraînement de forage selon l'une des revendications 1 à 6,
**caractérisé en ce que**
l'entraînement du train de tiges extérieur (30) et/ou l'entraînement du train de tiges intérieur (50) comprend un ou plusieurs moteurs d'entraînement (32, 52) et/ou une unité de percussion.

8. Ensemble d'entraînement de forage selon la revendication 7,
**caractérisé en ce que**
le au moins un moteur d'entraînement (32, 52) est conçu comme un moteur électrique, un moteur entraîné par air comprimé ou un moteur hydraulique.

9. Ensemble d'entraînement de forage selon l'une des revendications 1 à 8,
**caractérisé en ce que**
l'entraînement du train de tiges extérieur (30) et/ou l'entraînement du train de tiges intérieur (50) comprend un ou plusieurs réducteurs (34, 54).

10. Appareil de forage comprenant
un véhicule porteur, et
un mât ou une glissière, le long duquel/de laquelle un ensemble d'entraînement de forage (10) pour un train de tiges de forage double est monté de manière déplaçable,
**caractérisé en ce que**
l'ensemble d'entraînement de forage (10) est conçu selon l'une des revendications 1 à 9.

11. Appareil de forage selon la revendication 10,
**caractérisé en ce que**
le véhicule porteur est conçu de manière mobile, en particulier avec un train de roulement à chenilles.
